# EUROPÄISCHE PATENTSCHRIFT

(11) **EP 2 152 375 B1**
(45) Veröffentlichungstag und Bekanntmachung des Hinweises auf die Patenterteilung: **09.12.2015**
(21) Anmeldenummer: 08758396.9
(22) Anmeldetag: 07.05.2008
(51) Int. Cl.: A63C 17/06, A63C 17/14

(54) **ROLLGLEITER**
ROLLER SKATE
PATIN À ROULETTES

(30) Priorität: 08.05.2007 DE 102007021455
(43) Veröffentlichungstag der Anmeldung: 17.02.2010
(73) Patentinhaber: Bogumil, Stefan, 24568 Kaltenkirchen (DE)
(72) Erfinder: Ressin, Bernd, 25870 Oldenswort (DE)
(74) Vertreter: Thomas, Götz
(86) Internationale Anmeldenummer: PCT/EP2008/003659
(87) Internationale Veröffentlichungsnummer: WO 2008/135281

(56) Entgegenhaltungen:
- EP-A- 0 763 373
- EP-A- 0 795 348
- EP-A- 1 201 273
- DE-A1- 19 631 882

## Beschreibung

Die vorliegende Erfindung betrifft Rollgleiter mit einer Mehrzahl von Rollen und insbesondere einspurige Rollschuhe (Inline-Skates), jedoch kann es sich bei den Rollgleitern gemäß der vorliegenden Erfindung auch um zweispurige Rollschuhe oder um Rollskier handeln.

Handelsübliche Inline-Skates umfassen gewöhnlich ein Paar Schuhe, an deren Sohlen sogenannte Schienen oder Tragrahmen für eine Mehrzahl von hintereinander angeordneten, um parallele Drehachsen drehbare Rollen befestigt sind. Das Bremsen der Inline-Skates erfolgt gewöhnlich mit Hilfe eines Bremsklotzes oder Gummistoppers, der starr am hinteren Ende des Tragrahmens von einem der beiden Inline-Skates jedes Paars befestigt ist und sich in Kontakt mit dem Untergrund bringen lässt, indem man den gesamten Inline-Skate durch Anheben der Schuhspitze des zugehörigen Schuhs um die Drehachse der hintersten Rolle kippt. Bei dieser Art Bremsung ist jedoch der Bremsweg nicht nur von der Bremskraft abhängig, sondern auch vom Reibungskoeffizienten zwischen dem Bremsklotz und dem Untergrund und damit von der Oberflächenbeschaffenheit des Untergrundes. Da sich zudem auch die Bremskraft nicht genau regulieren lässt und der gebremste Schuh nur noch auf einer einzigen Rolle abrollt und somit die Fahrstabilität beim Bremsen leidet, werden besonders von Fahranfängern häufig sehr unbefriedigende Bremsergebnisse erzielt. Ein solcher Inline-Skate ist in der EP 0 763 373 als Stand der Technik beschrieben.

Aus der EP 0 795 348 A1 ist bereits ein Rollgleiter mit einer Mehrzahl von Rollen bekannt, umfassend einen starr mit einem Schuh verbundenen oder verbindbaren ersten Rahmenteil, in dem mindestens eine vorderste der Rollen drehbar gelagert ist, sowie einen zweiten Rahmenteil, in dem eine hintere Rolle drehbar gelagert ist. Die beiden Rahmenteile sind in Bezug zueinander um eine zu den Drehachsen der Rollen parallele Schwenkachse schwenkbar. Weiter ist dort im zweiten Rahmenteil ein Bremselement montiert, das entgegen der Kraft einer Rückstellfeder beweglich ist, die das erste Rahmenteil nach dem Bremsen in Bezug zum zweiten Rahmenteil in die Ausgangslage zurück verschwenkt. Jedoch weist der bekannte Rollgleiter eine sehr komplizierte und daher störungsanfällige Mechanik auf, was für ein Sportgerät, das im Freien unter hohen Belastungen benutzt werden soll, nachteilig ist.

Aus der bereits genannten EP 0 763 373 ist auch ein Rollgleiter mit einer Mehrzahl von Rollen bekannt, der einen starr mit einem Schuh verbundenen oder verbindbaren ersten Rahmenteil, in dem mindestens eine vorderste der Rollen drehbar gelagert ist, und einen zweiten Rahmenteil umfasst, in dem zwei hintere Rollen drehbar gelagert sind, wobei die beiden Rahmenteile in Bezug zueinander um eine zu den Drehachsen der Rollen parallele Schwenkachse eines elastisch tordierbaren Schwenkgelenks schwenkbar sind. Das Schwenkgelenk ist ein ROSTA-Gelenk mit vier verformbaren Elastomerstangen, die in verformtem Zustand danach trachten, die beiden Rahmenteile in die Ausgangslage zurück zu verschwenken. Jedoch ist die Lebensdauer derartiger ROSTA-Gelenke begrenzt.

Weiter offenbart die DE 196 31 882 A1 mehrere verschiedene Rollgleiter, bei denen jeweils die Rollen eines vorderen Rollenpaars und die Rollen eines hinteren Rollenpaars in separaten Rahmenteilen oder Schwingen drehbar gelagert sind. Die beiden Rahmenteile oder Schwingen sind jeweils um eine zu den Drehachsen der Rollen parallele Schwenkachse in Bezug zu einer die Rahmenteile tragenden Schiene verschwenkbar. Zur Rückstellung der Schwingen in die Ausgangsposition gibt es verschiedenste Möglichkeiten, jedoch findet sich kein Hinweis darauf, zu diesem Zweck eine Rückstellfeder einer Bremse zu nutzen. Außerdem wird die Bremse dort betätigt, indem ein oberer und hinterer Teil des Schuhs in Bezug zum restlichen Schuh und der Schiene um eine Drehachse verschwenkt und dadurch ein mit diesem Teil des Schuhs zusammenwirkender Bremshebel nach unten gedrückt wird, um einen Bremsklotz gegen die hinteren Rollen anzupressen.

Ausgehend hiervon liegt der Erfindung die Aufgabe zugrunde, einen Rollgleiter der eingangs genannten Art dahingehend zu verbessern, dass er konstruktiv einfacher und robuster ist, das Bremsen vereinfacht wird und die Bremskraft besser dosierbar ist.

Diese Aufgabe wird erfindungsgemäß durch die Merkmale des Anspruchs 1 gelöst.

Die Erfindung wird nachfolgend am Beispiel von Inline-Skates erläutert, bei denen die Erfindung von besonderem Vorteil ist, jedoch kann sie auch bei anderen Rollgleitern Anwendung finden.

Wie bei konventionellen Inline-Skates befinden sich bei den erfindungsgemäßen Inline-Skates beim Fahren auf ebenem Untergrund sämtliche Rollen im Kontakt mit dem Untergrund, jedoch wird anders als bei konventionellen Inline-Skates zum Bremsen das erste Rahmenteil durch eine Kippbewegung des Schuhs in Bezug zum zweiten Rahmenteil verschwenkt. Dabei werden die im ersten Rahmenteil gelagerten vorderen Rollen vom Untergrund abgehoben, während die im zweiten Rahmenteil gelagerten hinteren Rollen sämtlich im Kontakt mit dem Untergrund bleiben, wodurch die Fahrstabilität während des Bremsens erheblich verbessert werden kann. Da das Bremselement je nach Schwenkwinkel der beiden Rahmenteile mehr oder weniger stark gegen die beiden hinteren Rollen angepresst wird, lässt sich die Bremskraft sehr genau steuern, indem man die Schuhspitze mehr oder weniger stark vom Untergrund weg nach oben schwenkt. Da sich die Oberflächenbeschaffenheit der Rollen und des Bremselements auch bei Feuchtigkeit nicht oder nur unwesentlich verändert, bleibt zudem der Reibungskoeffizient zwischen den gebremsten hinteren Rollen und dem Bremselement im Wesentlichen konstant.

Gemäß der Erfindung ist das Bremselement im zweiten Rahmenteil montiert und entgegen der Kraft einer Rückstellfeder beweglich, die auch dazu dient, das erste Rahmenteil nach dem Bremsen in Bezug zum zweiten Rahmenteil zurück zu verschwenken, sofern der Skater nicht von selbst die Schuhspitze wieder nach unten absenkt.

Eine weitere bevorzugte Ausgestaltung der Erfindung sieht vor, dass das Bremselement im Wesentlichen mit gleicher Kraft gegen beide hintere Rollen anpressbar ist. Eine gleichmäßige Anpressung gegen beide hintere Rollen wird vorzugsweise dadurch erreicht, dass das Bremselement auf der Rückstellfeder schwimmend gelagert ist. Das Bremselement ist vorzugsweise mit Aussparungen für einen Teil der Rollen versehen, so dass es nicht im Bereich der Lauffläche sondern beiderseits von dieser gegen seitliche Flanken der Rollen angepresst wird. Dadurch wird vermieden, dass die Bremskraft durch einen eventuellen Abrieb oder eine eventuelle Verschmutzung der Lauffläche beeinträchtigt wird.

Um die beim Verschwenken der beiden Rahmenteile in das Bremselement eingeleitete Kraft zu verstärken, umfasst der Rollgleiter gemäß einer besonders bevorzugten Ausgestaltung der Erfindung neben dem Bremselement noch einen Bremshebel, der schwenkbar mit einem der beiden Rahmenteile verbunden ist und dessen längerer Kraftarm beim Bremsen durch Verschwenken des ersten Rahmenteils in Bezug zum zweiten Rahmenteil mit einer Kraft beaufschlagbar ist, während sein kürzerer Lastarm unter Verstärkung der in den Kraftarm eingeleiteten Kraft direkt oder indirekt auf das Bremselement einwirkt. Darüber hinaus gestattet die Verwendung eines Bremshebels zwischen dem ersten Rahmenteil und dem Bremselement auch eine genauere Dosierung der Bremskraft.

Der Bremshebel ist zweckmäßig ein einarmiger Hebel, der vorzugsweise in Fahrtrichtung vor der Schwenkachse der beiden Rahmenteile schwenkbar mit dem zweiten Rahmenteil verbunden ist, wobei sich sein Kraftarm hinter der Schwenkachse gegen das erste Rahmenteil abstützt und sein Lastarm etwa unterhalb der Schwenkachse auf das Bremselement einwirkt, um dieses nach unten gegen die hinteren Rollen anzupressen. Die schwenkbare Verbindung zwischen dem Bremshebel und dem zweiten Rahmenteil wird zweckmäßig mit Hilfe eines Gelenkbolzens hergestellt, der sich durch fluchtende Querbohrungen im Bremshebel und in zwei entgegengesetzten Seitenwangen des zweiten Rahmenteils erstreckt. Um zu vermeiden, dass der Gelenkbolzen beim Bremsen das Verschwenken des ersten Rahmenteils behindert, sind zwei entgegengesetzte Seitenwangen des ersten Rahmenteils entlang eines Schwenkwegs des Gelenkbolzens zweckmäßig mit Aussparungen versehen.

Gemäß einer weiteren vorteilhaften Ausgestaltung der Erfindung wirkt der Lastarm mit einem gerundeten Scheitel einer nach unten weisenden Erhebung des Bremshebels auf eine ebene Oberseite des Bremselements ein, so dass der Bremshebel beim Verschwenken im Linienkontakt mit der Oberseite des Bremselements bleibt. Demgegenüber stützt sich der Kraftarm vorzugsweise von unten her mit einer nach oben weisenden Fläche gegen einen Krafteinleitungsbolzen ab, der in fluchtende Querbohrungen in entgegengesetzten Seitenwangen des ersten Rahmenteils eingesetzt ist und zusammen mit dem hinterem Ende des ersten Rahmenteils nach unten geschwenkt wird, wenn die Schuhspitze zusammen mit dem vorderen Ende des ersten Rahmenteils vom Untergrund weg angehoben wird.

Im folgenden wird die Erfindung anhand eines in der Zeichnung dargestellten Ausführungsbeispiels näher erläutert, Es zeigen:
Fig. 1: eine Seitenansicht von Teilen eines erfindungsgemäßen Rollgleiters in Form eines ohne Schuh dargestellten Inline-Skates mit zwei Rollenpaaren in einer Fahrstellung;
Fig. 2: eine Seitenansicht entsprechend Fig. 1, jedoch in einer Bremsstellung;
Fig. 3: eine Draufsicht von oben auf den Inline-Skate, jedoch ohne einen zur Befestigung am Schuh dienenden Adapter über dem hinteren Rollenpaar;
Fig. 4: eine Querschnittsansicht entlang der Linie IV-IV aus Fig. 3;
Fig. 5: einen vergrößerten Ausschnitt einer Schnittansicht entlang der Linie V-V in Fig. 4 in der Fahrstellung aus Fig. 1;
Fig. 6: denselben Ausschnitt wie Fig. 5, jedoch in der Bremsstellung aus Fig. 2;
Fig. 7: eine perspektivische Oberseitenansicht von zwei hinteren Rollen und eines gegen die Rollen anpressbaren Bremsklotzes des Inline-Skate;
Fig. 8: eine perspektivische Unterseitenansicht des Bremsklotzes.

Wie am besten in Fig. 1 dargestellt, weist der in der Zeichnung einzeln und ohne einen Schuh dargestellte Inline-Skate 2 vier hintereinander in Reihe angeordnete Rollen 4, 6, 8, 10 sowie zwei miteinander verbundene Rahmenteile 12, 14 auf, nämlich ein starr mit dem Schuh verbindbares erstes Rahmenteil 12, in dem die beiden vorderen Rollen 4, 6 um parallele Drehachsen drehbar gelagert sind, sowie ein zweites Rahmenteil 14, in dem die beiden hinteren Rollen 8, 10 um parallele Drehachsen drehbar gelagert sind.

Die beiden Rahmenteile 10, 12 werden vorzugsweise durch Spritzgießen aus Kunststoff hergestellt, wobei sie entweder aus zwei einzelnen, durch Abstandhalter und Querschrauben (beides nicht dargestellt) miteinander verbundenen spiegelbildlichen Hälften zusammengesetzt oder alternativ mit einem U-förmigen Querschnitt einstückig ausgebildet sein können. Die Befestigung der kugelgelagerten Rollen 4, 6, 8, 10 in den Rahmenteilen 12, 14 erfolgt in bekannter Weise von beiden Seiten her mit Befestigungsschrauben 15.

Zur Befestigung am Schuh ist das erste Rahmenteil 12 auf seiner Oberseite mit zwei Adaptern 16, 18 versehen, die in einer Längsrichtung des Inline-Skates 2 in einem horizontalen Abstand voneinander oberhalb vom vorderen bzw. vom hinteren Rollenpaar 4, 6 bzw. 8, 10 am Rahmenteil angebracht sind und sich jeweils durch eine senkrechte Bohrung 17 im Adapter 16, 18 sowie eine entsprechende Bohrung in der Sohle des Schuhs mit dem Schuh verschrauben lassen.

Die Adapter 16, 18 weisen jeweils ein Unterteil 20 auf, das von oben her zwischen zwei Seitenwangen 22 an der Oberseite des ersten Rahmenteils 12 einführbar ist, die einen der Breite des Unterteils 20 entsprechenden Abstand voneinander aufweisen, und das sich anschließend von entgegengesetzten Seiten her durch jeweils zwei Schrauben 24 starr mit den beiden Seitenwangen 22 des Rahmenteils 12 verbinden lässt.

Das zweite Rahmenteil 14 ist in Bezug zum ersten Rahmenteil 12 um eine zu den Drehachsen der Rollen 4, 6, 8, 10 parallele Schwenkachse 24 schwenkbar. Die Schwenkachse 24 befindet sich oberhalb eines Zwischenraums zwischen den beiden hinteren Rollen 8, 10, die sich stets im Kontakt mit dem Untergrund befinden, wobei der Abstand der Schwenkachse 24 vom Untergrund etwa dem Durchmesser der Rollen 4, 6, 8, 10 entspricht. Die Schwenkachse 24 wird von einem hohlzylindrischen Schwenkbolzen 26 gebildet, der sich von einer Seite her durch fluchtende Durchtrittsöffnungen 28, 30 in den Seitenwangen 22 des ersten Rahmenteils 12 bzw. in zwei parallelen, die Seitenwangen 22 an ihren Außenseiten von unten her übergreifenden Seitenwangen 32 des zweiten Rahmenteils 14 einführen lässt, wie am besten in Fig. 4 dargestellt. Nach dem Einführen in die zylindrischen Durchtrittsöffnungen 28, 30 wird der Schwenkbolzen in axialer Richtung unverlierbar gesichert.

Der Inline-Skate 2 weist eine Bremse auf, die sich durch Verschwenken der beiden Rahmenteile 12 in Bezug zueinander betätigen lässt, indem der Skater das erste Rahmenteil 12 durch Anheben der Spitze des Schuhs aus der in Fig. 1 dargestellten Fahrstellung, in der sich sämtliche Rollen 4, 6, 8, 10 im Kontakt mit dem Untergrund befinden, in die in Fig. 2 dargestellte Bremsstellung bewegt, in der die beiden vorderen Rollen 4, 6 vom Untergrund abgehoben sind und gleichzeitig die beiden hinteren, im Kontakt mit dem Untergrund befindlichen Rollen 8, 10 gebremst werden.

Wie am besten in den Figuren 4 bis 8 dargestellt, umfasst die Bremse einen im zweiten Rahmenteil 14 montierten Bremsklotz 34, der durch die Schwenkbewegung des ersten Rahmenteils 12 in die Bremsstellung (Fig. 2) entgegen der Kraft einer Rückstellfeder 36 aus einer oberen, von den beiden hinteren Rollen 8, 10 abgehobenen unbetätigten Position (Fig. 5) nach unten bewegt und gegen seitliche Umfangsflächen der beiden hinteren Rollen 8, 10 angepresst wird, um diese Rollen 8, 10 abzubremsen.

Wie am besten in Fig. 7 und 8 dargestellt, weist der Bremsklotz 34 in Seitenansicht einen trapezförmigen Querschnitt auf und ist in seinen entgegengesetzten, schräg nach unten weisenden Flanken mit zwei Aussparungen 38, 40 für Teile der beiden hinteren Rollen 8, 10 versehen. Jede der beiden Aussparungen 38, 40 weist zwei einander gegenüberliegende, zu einer Längsmittelebene des Inline-Skates 2 symmetrische Bremsflächen 42, 44 auf, deren Form komplementär zur Form der Rollen 8, 10 beiderseits von deren mittiger, auf dem Untergrund abrollender Lauffläche ist, so dass die Bremsflächen 42, 44 ungeachtet eines eventuellen Abriebs der Laufflächen oder eventuell an den Laufflächen anhaftender Verunreinigungen flächig gegen die seitlichen Umfangsflächen der Rollen 8, 10 angepresst werden. Um zu vermeiden, dass an den Laufflächen der Rollen 8, 10 anhaftende Verunreinigungen vom Bremsklotz 34 abgestreift werden und zu einer Beeinträchtigung der Funktion der Bremse führen, sind die Aussparungen 38, 40 radial auswärts von den Laufflächen der Rollen 8, 10 mit Erweiterungen 48 versehen, so dass Verunreinigungen an den Laufflächen selbst dann zwischen den Rollen 8, 10 und dem Bremsklotz 34 hindurchtreten können, wenn dieser beim leichten Bremsen gegen die Rollen 8, 10 angepresst wird. Zur besseren Wärmeabfuhr beim Bremsen ist der Bremsklotz mit quer verlaufenden Lüftungsschlitzen 46 versehen.

Der Bremsklotz 34 ist mit einer nach unten und nach beiden Seiten hin offenen Ausnehmung 50 für die Rückstellfeder 36 versehen. Die Rückstellfeder 36 ist eine Schraubendruckfeder, die sich mit ihrem oberen Stirnende in einer am oberen Ende der Ausnehmung im Bremsklotz 34 angeordneten, nach unten offenen zylindrischen Vertiefung 52 und mit ihrem unteren Stirnende auf der Oberseite eines die beiden Seitenwangen 32 des zweiten Rahmenteils 14 verbindenden Querstegs 54 abstützt. Als Halterung für die Feder 36 dient ein einstückig mit dem Quersteg 54 ausgebildeter, nach oben über den Quersteg 54 überstehender aufrechter Zapfen 56, der von unten her ins Innere der Schraubendruckfeder 36 ragt und zusammen mit der Vertiefung 52 des Bremsklotzes 34 Querbewegungen der Schraubendruckfeder 36 verhindert, wie am besten in Fig. 4, 5 und 6 dargestellt. Die Ausnehmung 50 im Bremsklotz 34 besitzt eine Breite, die dem Außendurchmesser der Schraubendruckfeder 36 entspricht, und bildet zusammen mit der Vertiefung 52 und dem Zapfen 56 eine Führung für die Feder 36, so dass der in der Fahrstellung (Fig. 1) auf der Feder 36 abgestützte und damit schwimmend im zweiten Rahmenteil 14 gelagerte Bremsklotz 34 im Wesentlichen nur in Richtung der Längsachse der Feder 36 beweglich ist.

Um einerseits für eine schnelle Bremswirkung und eine gut und stufenlos dosierbare Bremskraft zu sorgen und andererseits die beim Anpressen des Bremsklotzes 34 gegen die Rollen 8, 10 in diese eingeleitete Bremskraft zu verstärken, umfasst die Bremse einen zwischen dem ersten Rahmenteil 12 und dem Bremsklotz 34 angeordneten Bremshebel 58. Wie am besten in Fig. 4, 5 und 6 dargestellt, ist der Bremshebel 58 oberhalb vom Bremsklotz 34 im Zwischenraum zwischen den beiden Seitenwangen 22 des ersten Rahmenteils 12 angeordnet, wobei er sich zwischen dem als Schwenkachse 24 dienenden hohlzylindrischen Schwenkbolzen 26 und der ebenen Oberseite des Bremsklotzes 34 hindurch erstreckt. Der Bremshebel 58 besitzt in Seitenansicht etwa die Form eines liegenden C. Sein in Fahrtrichtung weisendes vorderes Stirnende 64 ist mittels eines zur Schwenkachse 24 parallelen Gelenkbolzens 60 durch nach unten randoffene Ausnehmungen 62 (Fig. 6) in den Seitenwangen 22 hindurch schwenkbar mit den Seitenwangen 32 des zweiten Rahmenteils 14 verbunden. Das hintere Stirnende 66 des Bremshebels 58 ragt in Fahrtrichtung gesehen hinter der Schwenkachse 24 nach oben und wird über den Bremsklotz 34 durch die Rückstellfeder 36 von unten her gegen einen zum Gelenkbolzen 60 parallelen Krafteinleitungsbolzen 68 angepresst, der sich quer durch den Zwischenraum zwischen den Seitewangen 22 des ersten Rahmenteils 10 erstreckt und starr mit diesem verbunden ist. Der mittlere Teil 70 des Bremshebels 58 liegt in Verlängerung der Längsachse der Schraubendruckfeder 36 von oben her gegen die ebene Oberseite des Bremsklotzes 34 an. Er weist an dieser Stelle auf seiner Unterseite eine flache Erhebung mit einem gerundeten Scheitel 72 auf, so dass er sowohl in der in Fig. 5 und in der in Fig. 6 dargestellten Position im Linienkontakt mit der Oberseite des Bremsklotzes 34 steht. Nach oben zu ist der mittlere Teil 70 des Bremshebels 58 mit einer nach oben offenen Ausnehmung 74 versehen, durch die sich der Schwenkbolzen 26 erstreckt.

Beim Verschwenken des ersten Rahmenteils 12 um die Schwenkachse 24 aus der Fahrtstellung (Fig. 1) in die Bremsstellung (Fig. 2) bewegt sich das vordere Ende des ersten Rahmenteils 12 nach oben, während sich entsprechend sein hinteres Ende zusammen mit dem Krafteinleitungsbolzen 68 nach unten bewegt. Dabei wirkt der Krafteinleitungsbolzen 68 mit einer Kraft auf den längeren Kraftarm des Bremshebels 58 ein, die das hintere Stirnende 66 des Bremshebels 58 entgegen der Kraft der Schraubendruckfeder 36 nach unten drückt. Dadurch wird der Bremshebel aus der in Fig. 5 dargestellten Position im Uhrzeigersinn in die in Fig. 6 dargestellte Position verschwenkt, wobei sein von oben her auf den Bremsklotz 34 einwirkender kürzerer Lastarm den Bremsklotz 34 unter Verstärkung der auf das Stirnende 66 einwirkenden Kraft nach unten drückt, bis in der in Fig. 6 dargestellten Position die Bremsflächen 42, 44 mit einer Bremskraft gegen die Rollen 8, 10 angepresst werden.

Wenn der Inline-Skater 2 durch Anheben der Schuhspitze abgebremst wird, wird die von der Fußspitze des Skaters in die Schuhspitze eingeleitete Kraft somit durch zwei Hebel verstärkt, zum einen durch den um die Schwenkachse 24 schwenkbaren Rahmenteil 12, der einen zweiarmigen Hebel mit einem in Fahrtrichtung vor der Schwenkachse 24 befindlichen längeren Hebelarm und einem in Fahrtrichtung hinter der Schwenkachse befindlichen kürzeren Hebelarm bildet, sowie zum anderen durch den um den Gelenkbolzen 60 schwenkbaren einarmigen Bremshebel 58. Diese doppelte Hebelwirkung erlaubt es, mit einem sehr geringen Kraftaufwand sehr hohe Bremskräfte in die Rollen 8, 10 einzuleiten, wobei die Bremskraft darüber hinaus durch den Schwenkwinkel des ersten Rahmenteils 12 sehr genau dosierbar ist.

## Patentansprüche

1. Rollgleiter mit einer Mehrzahl von Rollen, einem starr mit einem Schuh verbundenen oder verbindbaren ersten Rahmenteil (12), in dem mindestens eine vorderste der Rollen (4, 6) drehbar gelagert ist, einem zweiten Rahmenteil (14), in dem mindestens zwei hintere Rollen (8, 10) drehbar gelagert sind, wobei die beiden Rahmenteile (12, 14) in Bezug zueinander um eine zu den Drehachsen der Rollen (4, 6, 8, 10) parallele Schwenkachse (24) verschwenkbar sind, sowie einem im zweiten Rahmenteil (14) montierten und entgegen der Kraft einer Rückstellfeder (36) beweglichen Bremselement (34), das einen Bremsklotz umfasst und das durch Verschwenken der beiden Rahmenteile (12, 14) in Bezug zueinander gegen mindestens eine der hinteren Rollen (8, 10) anpressbar ist, wobei die Rückstellfeder (36) eine mit ihrem unteren Ende gegen das zweite Rahmenteil (14) abgestützte Schraubendruckfeder ist, die das erste Rahmenteil (12) in Bezug zum zweiten Rahmenteil (14) zurück verschwenkt.

2. Rollgleiter nach Anspruch 1, **dadurch gekennzeichnet, dass** beim Fahren auf ebenem Untergrund sämtliche Rollen (4, 6, 8, 10) mit dem Untergrund im Kontakt stehen, und dass zum Bremsen das erste Rahmenteil (12) durch eine Kippbewegung des Schuhs in Bezug zum zweiten Rahmenteil (14) verschwenkbar ist, wobei die im ersten Rahmenteil (12) gelagerten Rollen (4, 6) vom Untergrund abgehoben werden und die im zweiten Rahmenteil (14) gelagerten Rollen im Kontakt mit dem Untergrund bleiben.

3. Rollgleiter nach Anspruch 1 oder 2, **dadurch gekennzeichnet, dass** das Bremselement (34) im Wesentlichen mit gleicher Kraft gegen die beiden hinteren Rollen (8, 10) anpressbar ist.

4. Rollgleiter nach einem der Ansprüche 1 bis 3, **dadurch gekennzeichnet, dass** das Bremselement (34) auf der Rückstellfeder (36) schwimmend gelagert ist.

5. Rollgleiter nach einem der vorangehenden Ansprüche, **dadurch gekennzeichnet, dass** das Bremselement (34) mit Aussparungen (38, 40) für die Rollen (8, 10) versehen ist, so dass es beiderseits einer Lauffläche der Rollen (8, 10) gegen die Rollen (8, 10) anpressbar ist.

6. Rollgleiter nach einem der vorangehenden Ansprüche, **gekennzeichnet durch** einen Bremshebel (58), der schwenkbar mit einem (14) der beiden Rahmenteile (12, 14) verbunden ist und dessen längerer Kraftarm (66) beim Bremsen **durch** Verschwenken der beiden Rahmenteile (12, 14) in Bezug zueinander mit einer Kraft beaufschlagbar ist, während sein kürzerer Lastarm (70) unter Verstärkung der Kraft direkt oder indirekt auf das Bremselement (34) einwirkt.

7. Rollgleiter nach Anspruch 6, **dadurch gekennzeichnet, dass** der Bremshebel (58) über ein Gelenk (60) schwenkbar mit dem zweiten Rahmenteil (14) verbunden ist.

8. Rollgleiter nach Anspruch 7, **dadurch gekennzeichnet, dass** das Gelenk einen Gelenkbolzen (60) umfasst, der sich durch fluchtende Querbohrungen in entgegengesetzten Seitenwangen (32) des zweiten Rahmenteils (14) sowie im Bremshebel (58) erstreckt.

9. Rollgleiter nach einem der Ansprüche 6 bis 8, **dadurch gekennzeichnet, dass** der Bremshebel (58) ein einarmiger Hebel ist, der in Fahrtrichtung vor der Schwenkachse (24) schwenkbar mit dem zweiten Rahmenteil (14) verbunden ist, wobei sich der Kraftarm (66) in Fahrtrichtung hinter der Schwenkachse (24) gegen das erste Rahmenteil (12) abstützt und der Lastarm (70) unterhalb der Schwenkachse (24) auf das Bremselement (34) einwirkt.

10. Rollgleiter nach Anspruch 9, **dadurch gekennzeichnet, dass** der Lastarm (70) eine nach unten überstehende Erhebung mit einem gerundeten Scheitel (72) aufweist, der gegen das Bremselement (34) anliegt.

11. Rollgleiter nach Anspruch 9 oder 10, **dadurch gekennzeichnet, dass** der Kraftarm (66) von unten her gegen einen Krafteinleitungsbolzen (68) anliegt, der in fluchtende Querbohrungen in entgegengesetzten Seitenwangen (22) des ersten Rahmenteils (12) eingesetzt ist.

12. Rollgleiter nach einem der vorangehenden Ansprüche, **dadurch gekennzeichnet, dass** die Rückstellfeder (36) allgemein vertikal ausgerichtet ist und sich mit ihrem oberen Stirnende gegen das Bremselement (34) abstützt.

13. Rollgleiter nach Anspruch 12, **dadurch gekennzeichnet, dass** die Schraubendruckfeder (36) im zweiten Rahmenteil (14) und/oder im Bremselement (34) geführt ist, so dass das Bremselement (34) im Wesentlichen nur in Richtung einer Längsachse der Schraubendruckfeder (36) beweglich ist.

14. Rollgleiter nach einem der Ansprüche 1 bis 13, **dadurch gekennzeichnet, dass** das erste und/oder das zweite Rahmenteil (12, 14) einstückig ausgebildet sind und einen allgemein U-förmigen Querschnitt aufweisen.

15. Rollgleiter nach einem der vorangehenden Ansprüche, **dadurch gekennzeichnet, dass** das erste und/oder das zweite Rahmenteil (12, 14) durch Spritzgießen aus Kunststoff hergestellt sind.

## Claims

1. Roller skate having a plurality of rollers, having a first frame part (12), which is, or can be, connected rigidly to a boot and in which at least a foremost roller of the rollers (4, 6) is mounted in a rotatable manner, having a second frame part (14), in which at least two rear rollers (8, 10) are mounted in a rotatable manner, wherein the two frame parts (12, 14) can be pivoted in relation to one another about a pivot axis (24) parallel to the axes of rotation of the rollers (4, 6, 8, 10), and having a braking element (34) which is installed in the second frame part (14), can be moved counter to the force of a restoring spring (36), comprises a brake block and, by virtue of the two frame parts (12, 14) being pivoted in relation to one another, can be pressed against at least one of the rear rollers (8, 10), wherein the restoring spring (36) is a helical compression spring, which has its lower end supported against the second frame part (14) and pivots the first frame part (12) back in relation to the second frame part (14).

2. Roller skate according to Claim 1, **characterized in that**, when travelling on a planar underlying surface, all the rollers (4, 6, 8, 10) are in contact with the underlying surface, and **in that**, for braking purposes, the first frame part (12) can be pivoted in relation to the second frame part (14) by a tilting movement of the boot, wherein the rollers (4, 6), which are mounted in the first frame part (12), are raised up from the underlying surface and the rollers mounted in the second frame part (14) remain in contact with the underlying surface.

3. Roller skate according to Claim 1 or 2, **characterized in that** the braking element (34) can be pressed essentially with the same force against the two rear rollers (8, 10).

4. Roller skate according to one of Claims 1 to 3, **characterized in that** the braking element (34) is mounted in a floating manner on the restoring spring (36).

5. Roller skate according to one of the preceding claims, **characterized in that** the braking element (34) is provided with apertures (38, 40) for the rollers (8, 10), and therefore it can be pressed against the rollers (8, 10) on either side of a running surface of the rollers (8, 10).

6. Roller skate according to one of the preceding claims, **characterized by** a braking lever (58), which is connected to one (14) of the two frame parts (12, 14) in a pivotable manner and of which the longer, force arm (66) can be subjected to force during braking action by virtue of the two frame parts (12, 14) being pivoted in relation to one another, whereas its shorter, load arm (70) acts on the braking element (34) directly or indirectly, with the force being increased in the process.

7. Roller skate according to Claim 6, **characterized in that** the braking lever (58) is connected to the second frame part (14) in a pivotable manner via an articulation (60).

8. Roller skate according to Claim 7, **characterized in that** the articulation comprises an articulation pin (60), which extends through aligned transverse bores in opposite sidepieces (32) of the second frame part (14) and in the braking lever (58).

9. Roller skate according to one of Claims 6 to 8, **characterized in that** the braking lever (58) is a single-armed lever which is connected to the second frame part (14) in a pivotable manner upstream of the pivot axis (24), as seen in the direction of travel, wherein the force arm (66) is supported against the first frame part (12) downstream of the pivot axis (24), as seen in the direction of travel, and the load arm (70) acts on the braking element (34) beneath the pivot axis (24).

10. Roller skate according to Claim 9, **characterized in that** the load arm (70) has a downwardly projecting elevation with a rounded vertex (72), which butts against the braking element (34).

11. Roller skate according to Claim 9 or 10, **characterized in that** the force arm (66) butts from beneath against a force-introduction pin (68), which is inserted into aligned transverse bores in opposite sidepieces (22) of the first frame part (12).

12. Roller skate according to one of the preceding claims, **characterized in that** the restoring spring (36) is oriented generally vertically and has its upper end supported against the braking element (34).

13. Roller skate according to Claim 12, **characterized in that** the helical compression spring (36) is guided in the second frame part (14) and/or in the braking element (34), and therefore the braking element (34) can be moved essentially only in the direction of a longitudinal axis of the helical compression spring (36).

14. Roller skate according to one of Claims 1 to 13, **characterized in that** the first and/or the second frame part (12, 14) are/is designed in one piece and have/has a generally U-shaped cross section.

15. Roller skate according to one of the preceding claims, **characterized in that** the first and/or the second frame part (12, 14) are/is produced from plastics material by injection moulding.

## Revendications

1. Patin à roulettes avec une pluralité de roulettes, avec une première partie de cadre (12) reliée ou pouvant être reliée de façon rigide à une chaussure, dans laquelle au moins une des roulettes avant (4, 6) est disposée de façon à pouvoir tourner, avec une deuxième partie de cadre (14) dans laquelle au moins deux roulettes arrière (8, 10) sont disposées de façon à pouvoir pivoter, les deux parties de cadre (12, 14) pouvant être pivotées, l'une par rapport à l'autre, autour d'un axe de pivotement (24) parallèle à un des axes de rotation des roulettes (4, 6, 8, 10), ainsi qu'avec un élément de freinage (34) monté dans la deuxième partie de cadre (14) et mobile à l'encontre de la force d'un ressort de rappel (36) et comprenant une cale de freinage et pouvant être comprimée par pivotement des deux parties de cadre (12, 14) l'une par rapport à l'autre contre au moins une des roulettes (8, 10) arrière, le ressort de rappel (36) étant un ressort de pression à vis soutenu avec son extrémité inférieure contre la deuxième partie de cadre (14) ramenant par pivotement la première partie de cadre (12) par rapport à la deuxième partie de cadre (14).

2. Patin à roulettes selon la revendication 1, **caractérisé en ce que** lors de la conduite sur un sol plan, la totalité des roulettes (4, 6, 8, 10) sont en contact avec le sol et que pour freiner, la première partie de cadre (12) peut être pivotée par un mouvement de basculement de la chaussure par rapport à une deuxième partie de cadre (14), les roulettes (4, 6) disposées dans la première partie de cadre (12) sont soulevées du sol et les roulettes disposées dans la deuxième partie de cadre (14) restent en contact avec le sol.

3. Patin à roulettes selon la revendication 1 ou 2, **caractérisé en ce que** l'élément de freinage (34) est comprimé pour l'essentiel avec la même force contre les deux roulettes (8, 10) arrière.

4. Patin à roulettes selon l'une quelconque des revendications 1 à 3, **caractérisé en ce que** l'élément de freinage (34) est disposé de façon flottante sur le ressort de rappel (36).

5. Patin à roulettes selon l'une quelconque des revendications précédentes, **caractérisé en ce que** l'élément de freinage (34) est pourvu d'évidements (38, 40) pour les roulettes (8, 10), de sorte qu'il est appuyé des deux côtés d'une surface de roulement des roulettes (8, 10) contre les roulettes (8, 10).

6. Patin à roulettes selon l'une quelconque des revendications précédentes, **caractérisé par** la présence d'un levier de freinage (58) relié de façon à pouvoir pivoter avec une (14) des deux parties de cadre (12, 14) et dont le plus long bras de force (66) peut être alimenté lors du freinage par pivotement des deux parties de cadre (12, 14) l'une par rapport à l'autre avec une force, pendant que son bras de charge (70) le plus court agit, en renfort de la force, directement ou indirectement sur l'élément de freinage (34).

7. Patin à roulettes selon la revendication 6, **caractérisé en ce que** le levier de freinage (58) est relié de façon pivotante à la deuxième partie de cadre (14) via une articulation (60).

8. Patin à roulettes selon la revendication 7, **caractérisé en ce que** l'articulation comprend un boulon d'articulation (60) s'étendant à travers les alésages transversaux alignés dans les joues latérales opposées (32) de la deuxième partie de cadre (14) ainsi que dans le levier de freinage (58).

9. Patin à roulettes selon l'une quelconque des revendications 6 à 8, **caractérisé en ce que** le levier de freinage (58) est un levier à un bras relié à la deuxième partie de cadre (14) de façon à pouvoir pivoter, dans la direction de conduite, avant l'axe de pivotement (24), le bras de force (66) s'appuyant contre la première partie de cadre (12), dans la direction de conduite, derrière l'axe de pivotement (24) et le bras de charge (70) agissant sur l'élément de freinage (34), sous l'axe de pivotement (24).

10. Patin à roulettes selon la revendication 9, **caractérisé en ce que** le bras de charge (70) comporte une proéminence saillant vers le bas avec une crête (72) arrondie reposant contre l'élément de freinage (34).

11. Patin à roulettes selon la revendication 9 ou 10, **caractérisé en ce que** le bras de force (66) repose par en bas contre un boulon d'introduction de force (68) inséré dans les alésages transversaux alignés, dans les joues latérales opposées (22) de la première partie de cadre (12).

12. Patin à roulettes selon l'une quelconque des revendications précédentes, **caractérisé en ce que** le ressort de rappel (36) est orienté de façon générale verticalement et s'appuie avec son extrémité frontale supérieure contre l'élément de freinage (34).

13. Patin à roulettes selon la revendication 12, **caractérisé en ce que** le ressort de pression à vis (36) est guidé dans la deuxième partie de cadre (14) et/ou dans l'élément de freinage (34), de sorte que l'élément de freinage (34) est mobile pour l'essentiel seulement en direction d'un axe longitudinal du ressort de pression à vis (36).

14. Patin à roulettes selon l'une quelconque des revendications 1 à 13, **caractérisé en ce que** la première et/ou la deuxième partie de cadre (12, 14) sont réalisées d'un seul tenant et présentent une section transversale généralement en forme de U.

15. Patin à roulettes selon l'une quelconque des revendications précédentes, **caractérisé en ce que** la première et/ou la deuxième partie de cadre (12, 14) sont fabriquées en matière plastique par moulage par injection.
